# EUROPÄISCHE PATENTSCHRIFT

(11) **EP 0 842 552 B1**
(45) Veröffentlichungstag und Bekanntmachung des Hinweises auf die Patenterteilung: **11.04.2001**
(21) Anmeldenummer: 96926396.1
(22) Anmeldetag: 26.07.1996
(51) Int. Cl.: H01R 4/24

(54) **KABELANSCHLUSSELEMENT**
CABLE CONNECTOR
CONNECTEUR POUR CABLES

(30) Priorität: 04.08.1995 DE 29512585 U
(43) Veröffentlichungstag der Anmeldung: 20.05.1998
(73) Patentinhaber: PHOENIX CONTACT GmbH & Co., 32825 Blomberg (DE)
(72) Erfinder: LANGE, Ralf, D-32805 Horn-Bad Meinberg (DE); NEHM-ENGELBERTS, Detlef, D-32816 Schieder-Schwalenberg (DE)
(74) Vertreter: Gesthuysen, von Rohr & Eggert
(86) Internationale Anmeldenummer: EP9603293
(87) Internationale Veröffentlichungsnummer: WO9706580

(56) Entgegenhaltungen:
- DE-C- 4 203 455
- GB-A- 2 097 201
- US-A- 4 504 104
- US-A- 4 969 839

## Beschreibung

Die Erfindung betrifft ein Kabelanschlußelement nach dem Oberbegriff des Anspruchs 1.

Aus der US - A - 4,969,839 geht bereits ein Kabelanschlußelement der eingangs genannten Art hervor. Die einzelnen Adern werden hierbei in das Isolierteil eingeschoben und dann von Hand um 180° umgelenkt. Anschließend kann das Isolierteil in das Gehäuseteil eingeschoben werden, so daß sich eine Kontaktierung über die in die Adern einschneidenden Schneiden der Schneidklemmen ergibt.

Weiterhin gehen aus der DE - C - 31 50 586 und der DE - C - 32 20 006 Kabelanschlußelemente hervor, bei denen die axial sich erstreckenden Ausnehmungen am Isolierstück derart angeordnet sind, daß darin die Schneidklemmen nach innen hin liegend eintauchen und die Einzeladern des Leiterkabels dazu nach außen hin etwa parallel in der zusammengefügten Position liegen. Die Kontaktierung zwischen den Schneiden der Schneidklemmen und den einzelnen Adern kann deshalb im wesentlichen nur in radialer Richtung erfolgen, und dazu sind die Schneiden an den Schneidklemmen rechtwinklig nach außen hin abgewinkelt. Das Eindrücken der einzelnen Adern des Leiterkabels in die jeweils zugehörige Schneide der betreffenden Schneidklemme in radialer Richtung geschieht durch die vorstehenden Gewindegänge der Überwurfmutter, die entweder mit zunehmender Aufschraubtiefe nach innen hin stärker vorstehen (DE - C - 31 50 568) oder einen in radialer Richtung elastisch verformbaren Finger beaufschlagen, der wiederum auf die Adern des Leiterkabels drückt (DE - C - 32 20 006). Aufgrund der Reibung, die beim Aufschrauben der Überwurfmutter zwischen deren Innengewinde und der Isolation der Einzeladern des Leiterkabels auftritt, kommt es zu Tangentialkräften, die eine Beschädigung der Leiterisolation oder eine Verformung der Schneiden der Schneidklemmen bedingen können, wodurch die Kontaktierung beeinträchtigt wird. Zudem ist die Handhabung bei der Montage umständlich, weil die relativ steifen Einzeladern des Leiterkabels die Tendenz haben, aus den nach außen offenen, sich axial erstreckenden Ausnehmungen des Isolierstücks herauszutreten. Dies tritt zwar bei der Ausführung mit den elastischen Zwischenfingern zwischen der Überwurfmutter und den Einzeladern weniger auf, hier besteht jedoch die Gefahr, daß beim Aufschrauben der Überwurfmutter infolge der auftretenden tangentialen Reibkräfte die elastischen Finger sich aus den Ausnehmungen des Isolierteils herausheben, womit eine sichere Kontaktierung ebenfalls nicht gewährleistet ist.

Andererseits sind aus der deutschen Patentschrift DE - C - 42 03 455 elektrische Steckverbinder für einen vielpoligen Anschluß bekannt, die einen Trägerkörper und ein Leiterführungselement aufweisen, wobei der Trägerkörper in Fügerichtung beider Teile in Ausnehmungen des Leiterführungselementes eintauchende Schneidklemmen hat, deren Schneiden ebenfalls in Fügerichtung ausgerichtet sind. Im Leiterführungselement werden die Einzeladern in schräg verlaufenden Durchführungsöffnungen so positioniert, daß eine Kontaktierung zwischen den Schneiden der Schneidklemmen und den einzelnen Leiteradern in Fügerichtung möglich ist. Entsprechend der vorgesehenen Vielzahl der zu kontaktierenden Einzeladern ist eine entsprechend große Anzahl von Leiterführungsansätzen an dem Leiterführungselement vorgesehen, die je für sich in eine, die jeweilige Schneidklemme aufnehmende Kammer eingreifen, wobei diese Kammern ebenfalls in einer entsprechenden Vielzahl vorhanden sind. Auf der vom Trägerkörper abgewandten Seite hat das Leiterführungselement eine entsprechende Vielzahl von Einführöffnungen, wobei in jede dieser Einführöffnungen eine Einzelader eingefädelt werden muß, was mit einer umständlichen Handhabung verbunden ist. Außerdem bleibt offen, wie bei der Vielzahl der gegebenen Kontaktstellen die außerordentlich hohen Fügekräfte aufgebracht werden.

Des weiteren geht aus der US - A - 4,504,104 ein klappbares Kabelanschlußelement hervor, das aus einem ersten und einem zweiten klappbaren Teil besteht. Während am ersten klappbaren Teil Schneidkontakte vorgesehen sind, befindet sich am zweiten klappbaren Teil ein die beiden Adern eines Kabels auftrennender Steg sowie eine Rutschsicherung. Zur Kontaktierung wird ein Kabel durch eine Öffnung im ersten klappbaren Teil hindurchgeführt. Anschließend werden die beiden Adern des Kabels in entsprechende durch den Steg gebildete Ausnehmungen oder Kammern eingelegt. Sodann werden die beiden klappbaren Teile in Richtung aufeinanderzu geschwenkt, so daß die Schneiden der Schneidkontakte in die einzelnen Adern eindringen. Gleichzeitig wird das Kabel über einen Schenkel gegen die Rutschsicherung gedrückt.

Aufgabe der vorliegenden Erfindung ist es, ein Kabelanschlußelement der eingangs genannten Art zur Verfügung zu stellen, bei dem der Anschluß der Einzelleiter eines Kabels in einfacher Weise möglich ist.

Die zuvor angegebene Aufgabe ist bei einem Kabelanschlußelement der eingangs genannten Art erfindungsgemäß durch die kennzeichnenden Merkmale des Patentanspruchs 1 gelöst.

Für die Erfindung ist wesentlich, daß sich eine besonders einfache und zweckmäßige Gestaltung des gesamten Kabelanschlußelementes ergibt, die das Einführen und Spreizen der Einzeladern in das steckbare Isolierteil und darüber hinaus in die zugeordneten, in der einzigen Aufnahmebohrung des Gehäuseteils angeordneten Schneidklemmen ohne besonderes Werkzeug möglich macht. Zugleich wird eine Zugentlastung der Einzeladern und damit des Leiterkabels erreicht ebenso wie eine Verkapselung des gesamten Kabelanschlußelementes gegen ein Eindringen von Staub und Feuchtigkeit, was in einem Arbeitsgang erlangt wird. Dazu können zwischen der Überwurfmutter und dem Gehäuseteil axial und radial schließende Ringdichtungen oder ein kronenförmiger Druckkörper und ferner eine auf der Außenisolation des Leiterkabels axial verschiebbare zylindrische flexible Dichtung vorgesehen werden. Vor allem eignet sich das erfindungsgemäße Kabelanschlußelement für ein Standard-Rundkabel, das an sich leicht in Umfangsrichtung verdrehbar und entsprechend schwierig zu handhaben ist.

In dem vorzugsweise steck- oder einschraubbaren Gehäuseteil oder Gehäuseflansch werden die Anschlußelektroden achsparallel zueinander ausgerichtet und in gleichen Abständen miteinander angeordnet, und sie sind mit ihren Schneidklemmen und deren die Isolation durchtrennenden Schneiden derart vertieft in dem Gehäuseteil positioniert, daß sie berührungssicher sind und keine Verletzungen bedingen können. Die Außenkontur des Gehäuseteils bzw. des Gehäuseflansches weist zumindest zu beiden Enden hin vorzugsweise eine zylindrische Form mit einem Außengewinde auf. Beide Gewinde enden an einem sich radial erstreckenden Anlageflansch des Gehäuseteils bzw. Gehäuseflansches, wobei das geräteseitig liegende Außengewinde zur Befestigung des Gehäuseteils in dem elektrischen Gerät vorgesehen ist und das entgegengesetzt liegende Außengewinde zur Aufnahme der Überwurfmutter dient. In anderer Ausführung kann auf das geräteseitige Gewinde des Gehäuseteils verzichtet werden, der statt dessen steckbar ausgeführt und geräteseitig geklebt oder mittels eines Klemmringes am Gerätegehäuse befestigt werden kann. In einer weiteren Variante ist das Gehäuseteil bzw. der Gehäuseflansch einstückig mit der Abdeckung des elektrischen Gerätes verbunden, so daß das Aufnahmegewinde für die Überwurfmutter ebenfalls einstückig mit dem Gerätegehäuse ausgeführt ist. Grundsätzlich kann es sich bei den erwähnten Geräten auch um elektrische Anschlußstecker handeln.

In vorteilhafter Ausgestaltung nach der Erfindung weist das Gehäuseteil oder der Gehäuseflansch an seiner radialen Innenkontur mindestens ein Codierstück auf, welches zur Positionieren- und Schneidklemmenzuordnung mit einer Ausnehmung im Isolierstück als Gegenstück korrespondiert. Zweckmäßig besteht diese Codiereinrichtung aus einer an der inneren Seitenwand im Aufnahmebereich des Gehäuseteils vorstehenden Wölbung und aus einer entsprechenden Nut am Isolierteil. Die Codiereinrichtung verhindert ein verdrehtes Einsetzen des Isolierteils, was grundsätzlich bei gleicher Teilung der Positionierung der Schneidklemmen im Gehäuseteil möglich wäre. Außerdem wird hierdurch eine tangentiale Kraftübertragung auf die Schneidklemmen verhindert, die durch eine Reibung der Überwurfmutter am Druck- oder Dichtkörper und in entsprechender Übertragung auf das Leiterkabel und das Isolierteil zur Beeinträchtigung der Kontaktierung führen könnte. Die axiale Ausrichtung des Codierstückes der Codiereinrichtung ist so bemessen, daß bei unpassender Lage der Codierelemente des Gehäuseflansches bzw. des Gehäuseteils und des Isolierteils dieses Isolierteil nicht fügbar ist und somit die axial vorstehenden Schneidklemmen nicht verbogen werden können. Es ist daher in unpassender Lage des Isolierteils ein Aufschrauben der Überwurfmutter auf das Gewinde des Gehäuseteils bzw. des Gehäuseflansches nicht möglich. Letztlich ist das Isolierstück an seinem Außendurchmesser mittels einer Nut oder eines Nutstücks derart ausgebildet, daß seine Außenkontur als Gegenstück zur codierten Innenkontur des Gehäuseteiles oder Gehäuseflansches ausgerichtet füg- und steckbar ist.

Zur Aufnahme der Leiteradern des niederpoligen Kabels weist das Isolierteil an seiner Stirnseite eine Öffnung auf, die sich in Durchführungsöffnungen fortsetzt, die in einem schräg nach außen führenden Winkel mit einer entsprechenden axialen Komponente verlaufen und in achsparallel verlaufende röhrenförmige Ausnehmungen bzw. Positionieröffnungen übergehen, die an der gegenüberliegenden Stirnseite des Isolierteils enden. Die eingeführten Leiteradern werden dadurch in eine für die koaxial ausgerichteten Schneidklemmen notwendige Position gebracht und an einem zentralen Spleißstück gegenüber der Einführöffnung des Isolierteils gespreizt. An der schräg verlaufenden, innenliegenden Kontur dieser Durchführungsöffnungen oder Führungsröhren sind Zugentlastungsrillen vorgesehen, die beim Fügen der Schneidklemmen und des Isolierstückes als Rutschsicherung und Zugentlastung fungieren, indem sie sich gegen das rückwärtige Herausdrücken bzw. -ziehen der Leiteradern aus dem Isolierstück heraus an der Isolation der Leiteradern abstützen bzw. umgekehrt eine rutschsichere Stütze für die jeweilige Einzelader bilden.

In der entgegengesetzten, dem Gehäuseflansch zugewandten Stirnseite des Isolierstücks sind entsprechend der Anordnung der Schneidklemmen Öffnungsschlitze von axial sich erstreckenden Ausnehmungen vorgesehen, welche erfindungsgemäß die Durchführungsöffnungen für die Einzeladern im Isolierstück kreuzen. Beim Fügen tauchen die Schneidklemmen durch die Öffnungsschlitze in diese Ausnehmungen ein und treten mit ihren Schneiden unter Durchtrennen der Isolation in Kontakt mit der jeweiligen, schräg kreuzenden Einzelader.

In zweckmäßiger Ausführung nach der Erfindung hat die Überwurfmutter ein zylindrisches Innengewinde und im Bereich der Durchgangsbohrung für das Leiterkabel vorzugsweise einen kugelförmig abgerundeten Innenbereich, an dem sich ein kronenförmiger Druckring zur Deformierung des auf dem Außenmantel des Leiterkabels aufsteckbaren Dichtringes abstützt, womit dieser Druckring zur staub- und wasserdichten Abdichtung des Kabelanschlußelementes rutschfest deformierbar ist. In einer anderen Variante kann ein zylindrischer, mit axialer Ausrichtung ausgestatteter Ansatz zur Aufnahme eines zylindrischen Dichtringes vorgesehen werden, wobei ein zweiter, axial dichtender Ring zum Gewinde der Überwurfmutter hin abdichtet.

In weiterer Ausgestaltung der Erfindung schließen an die unter einem spitzen Winkel zur Längsachse verlaufenden Durchführungsöffnungen im Isolierteil achsparallel verlaufende Positionieröffnungen an dem von der Einführöffnung abliegenden Ende an. Weiter ist vorteilhaft das Gehäuseteil im wesentlichen hohlzylindrisch und das in dessen Aufnahmebohrung einfügbare Isolierteil im wesentlichen zylindrisch. Um auf das Isolierteil einen möglichst gleichmäßigen Druck ausüben zu können, hat weiter zweckmäßig die Überwurfmutter einen in Fügerichtung vorspringenden Ansatz, der eine das Isolierteil gleichförmig beaufschlagende Stirnfläche hat.

### KURZE BESCHREIBUNG DER ZEICHNUNGEN

Figur 1 zeigt ein zur Hälfte aufgeschnittenes, montiertes Kabelanschlußelement in dreidimensionaler Darstellung.

Figur 2 zeigt das zur Hälfte aufgeschnittene Kabelanschlußelement nach Figur 1 in gesprengter, dreidimensionaler Darstellung.

Figur 3 zeigt ein weiteres teilweise aufgeschnittenes Kabelanschluß- element in anderer dreidimensionaler Darstellung, bei der das Isolierstück des Kabelanschlußelementes ungeschnitten wiedergegeben ist.

Figur 4 zeigt eine zu einem Viertel aufgeschnittene dreidimensionale Darstellung eines anderen Kabelanschlußelementes.

Figur 5 zeigt in perspektivischer, teilweise aufgeschnittener Wiedergabe ein spiegelsymmetrisch ausgebildetes Kabelanschlußelement.

### WEGE ZUR AUSFÜHRUNG DER ERFINDUNG

Im einzelnen zeigt Figur 1 ein komplett montiertes Kabelanschlußelement 1 mit einem vorzugsweise schraubbaren Gehäuseflansch oder Gehäuseteil 2, das mit einem elektrischen Gerät verbindbar ist. Der Gehäuseflansch bzw. das Gehäuseteil 2 weist eine Aufnahmebohrung 22 auf, in der eine nach innen ragende Codierung in Gestalt einer Wölbung 8 angeordnet ist. In der Aufnahmebohrung 22 des Gehäuseteils 2 sind damit verbundene, räumlich voneinander getrennte sowie achsparallel ausgerichtete Schneidklemmen 4 angeordnet. In die Aufnahmebohrung 22 des Gehäuseteils 2 ist ein Isolierstück 3 eingesetzt, welches ein Nutstück 14 hat, das die Wölbung 8 der Codierung des Gehäuseteils 2 aufnimmt. In das Isolierstück 3 sind Einzeladern 7 eines niederpoligen, runden Leiterkabels 6 eingesteckt, die sich je in einer mit den Schneidklemmen 4 kontaktierenden Stellung befinden. Die Außenisolation 6a des Leiterkabels 6 ist über ein kurzes axiales Stück hinweg entfernt, damit die isolierten Einzeladern 7 in das Isolierstück 3 eingeführt werden können. Der Gehäuseflansch bzw. das Gehäuseteil 2 hat ein Außengewinde 15, auf das eine Überwurfmutter 5 mit zylindrischem Innengewinde 17 aufschraubbar ist. Weiter zeigt Figur 1 Dichtungen 9 und 10, die sowohl axial als auch radial das Kabelanschlußelement 1 gegen ein Eindringen von Staub und Feuchtigkeit abdichten.

Figur 2 gibt eine nicht zusammengesteckte Darstellung des Kabelanschlußelementes 1 gemäß Figur 1 wieder. Man erkennt hier deutlicher die Form und die Lage der Wölbung 8 der Codierung an der Innenfläche des Gehäuseteils 2, die sich im Aufnahmebereich 19 der Aufnahmebohrung 22 des Gehäuseteils 2 befindet. Die Wölbung 8 der Codierung ist mit einem entsprechenden Gegenstück, vorzugsweise einer als Nutstück 14 ausgeführten Ausnehmung am Isolierstück 3 fügbar. Die mit einer elektrischen Einrichtung des betreffenden Gerätes fest verbindbaren Schneidklemmen 4 haben je eine schlitzförmige Schneide 4', die mit einem sich V-förmig öffnenden Leiteradereinführbereich ausgestattet ist. Die Schneidklemmen 4 sind, wie sich aus den Darstellungen von Figur 3 und Figur 4 ergibt, mit einer Geräteelektrik, einem Sockel, einer Platine oder ähnlichem, steckbar oder lötbar verbindbar. Bei dem Isolierstück 3 erkennt man Durchführöffnungen 13 für die isolierten Einzeladern 7, die unter einem spitzen Winkel, also schräg zur Längsachse des Kabelanschlußelementes 1 verlaufen. Die Durchführöffnungen 13, die auch als Führungsröhren bezeichnet werden können, haben jeweils eine integrierte Rutschsicherung 11, die als Zugentlastung für die aufgenommene Einzelader 7 dient. An die Durchführöffnungen 13 schließen achsparallel sich erstreckende Positionieröffnungen 18 an, welche die Enden der Einzeladern 7 aufnehmen (Fig. 1).

Das Isolierstück 3 hat ferner axial bzw. achsparallel sich erstreckende Ausnehmungen 12, die zur steckbaren Aufnahme der ebenfalls axial bzw. achsparallel ausgerichteten Schneidklemmen 4 in der Aufnahmebohrung 22 des Gehäuseteils 2 dienen. Jeder Durchführöffnung 13 ist je eine der axial sich erstreckenden Ausnehmungen 12 im Isolierteil 3 zugeordnet und kreuzt diese Ausnehmung 12, wie Figur 2 deutlich macht.

Ferner erkennt man in Figur 2 einen axial/radial wirkenden Dichtring 10, der an einer der Stirnseiten des Isolierteils 3 aufgesteckt ist. Die mit ihrem zylindrischen Innengewinde 17 auf das Außengewinde 15 des Gehäuseteils 2 aufschraubbare Überwurfmutter 5 hat einen axial vorspringenden, zylindrischen Ansatz 20, der zur radialen Führung der zylindrischen Axial- und Radialdichtung 9 dient. Durch diese Dichtung 9 ist das ein- oder mehradrige niederpolige Leiterkabel 6 mit den innenliegenden Einzeladern 7 hindurchgeführt. Der Ansatz 20 der Überwurfmutter 5 hat ferner eine Stirnfläche 21, mit der beim Fügevorgang das Isolierteil 3 gleichmäßig beaufschlagt wird.

Wie aus den Figuren 1 und 2 weiter hervorgeht, hat das Isolierteil 3 ein zentrales Spleißteil 23, welches die schräg verlaufenden Durchführöffnungen 13 begrenzt. Das Spleißteil 23 bewirkt ein Aufteilen oder Spreizen der Einzeladern 7 des Leiterkabels 6, damit diese selbsttätig in die schräg verlaufenden Durchführöffnungen 13 eingefädelt werden. Wie Figur 2 zeigt, liegt das zentrale Spleißteil 23 einer zentralen Einführöffnung 24 am einführseitigen Stirnende des Isolierteils 3 gegenüber.

Figur 3 zeigt ein Kabelanschlußelement mit einer Anordnung von drei Schneidklemmen 4, die zur Befestigung Lötstifte 4a aufweisen. Die Codiernut 14 des Isolierteils 3 hat hier einen gerundeten Querschnitt, entsprechend sind die Codierwölbungen 8 an der Innenseite des Gehäuseteils 2 ausgebildet. Der Gehäuseflansch bzw. das Gehäuseteil 2 ist hier steckbar für eine Klebverbindung ausgeführt.

Figur 4 zeigt eine andere steck- und klebbare Ausführung für den Gehäuseflansch bzw. das Gehäuseteil 2 des Kabelanschlußelementes, wobei die in einer Dreierkombination angeordneten Schneidklemmen 4 aus dem Gehäuseteil 2 herausgeführt sind und verlängerte Kontakte 4a zur Lötbefestigung auf einer Platine bilden.

Figur 5 zeigt ein Kabelanschlußelement, welches den doppelseitigen Anschluß eines Kabels ermöglicht, also als Kabelverbinder benutzt werden kann. Entsprechend sind in der Aufnahmebohrung 22 des Gehäuseteils 2 Schneidklemmen 4 mit beidendigen Schneiden 4' angeordnet, und es sind von beiden Stirnenden der Aufnahmebohrung des Gehäuseteils 2 her Isolierteile 3 in das Gehäuseteil 2 einsetzbar. Weiter hat das Gehäuseteil 2 zu beiden Enden hin Außengewinde 15, um beidendig je eine Überwurfmutter 5 mit einem Dichtelement 9 aufnehmen zu können.

## Patentansprüche

1. Kabelanschlußelement zum lösbaren Verbinden eines niederpoligen Leiterkabels mit einem elektrischen Gerät, bestehend aus einem eine axiale Aufnahmebohrung (22) aufweisenden Gehäuseteil (2) mit einer Mehrzahl von zum Anschluß von Einzeladern (7) des Leiterkabels (6) vorgesehenen Anschlußkontakten (4a), die kabelseitig in der Aufnahmebohrung (22) angeordnete Schneidklemmen (4) mit Schneiden (4') haben, und mit einem in die Aufnahmebohrung (22) koaxial einsetzbaren Isolierteil (3), welches axial bzw. achsparallel sich erstreckende Ausnehmungen (12) zum Eintauchen der ebenfalls im wesentlichen axial oder achsparallel ausgerichteten Schneiden (4') der Schneidklemmen (4) des Gehäuseteils (2) unter Kontaktieren der Einzeladern (7) hat, und weiter mit einer unter Mitnahme des Isolierteils (3) auf das Gehäuseteil (2) aufschraubbaren Überwurfmutter (5) zur Befestigung und Abdichtung, wobei das Isolierteil (3) ausgehend von einer Einführöffnung (24) für die Einzeladern (7) des Leiterkabels (6) Durchführungsöffnungen (13) jeweils zum Durchführen einer nicht abisolierten Einzelader (7) hat, wobei die Durchführungsöffnungen (13) die Ausnehmungen (12) zum Eintauchen der Schneiden (4') der Schneidklemmen (4) kreuzen und die Einzeladern in einer für die Kontaktierung mit den Schneiden (4') der Schneidklemmen (4) notwendigen Position halten, und wobei zwischen dem Isolierteil (3) und dem Gehäuseteil (2) eine Codiereinrichtung (8, 14) zur Lagepositionierung des Isolierteils (3) in bezug auf die Schneidklemmen (4) angeordnet ist, **dadurch gekennzeichnet,** daß das Isolierteil (3) gegenüber der Einführöffnung (24) ein zentrales Spleißteil (23) hat, so daß die Durchführungsöffnungen (13) schräg verlaufen, daß das Spleißteil (23) die Durchführungsöffnung (13) begrenzt und daß an der schräg verlaufenden Innenkontur der Durchführungsöffnungen (13) Rutschsicherungen (11) für die jeweils eingeführte Einzelader (7) vorgesehen sind.

2. Kabelanschlußelement nach Anspruch 1, dadurch gekennzeichnet, daß an die unter einem spitzen Winkel zur Längsachse verlaufenden Durchführungsöffnungen (13) im Isolierteil (3) achsparallel verlaufende Positionieröffnungen (18) an dem von der Einführöffnung (24) des Isolierteils (3) abliegenden Ende anschließen.

3. Kabelanschlußelement nach einem der Ansprüche 1 oder 2, dadurch gekennzeichnet, daß die Rutschsicherungen (11) an der schräg verlaufenden Innenkontur der Durchführungsöffnungen (13) als zugentlastende Rillen ausgebildet sind, an denen sich beim Fügen des Gehäuseteils (2) und des Isolierstücks (3) die Einzeladern (7) über ihre Isolation abstützen.

4. Kabelanschlußelement nach einem der Ansprüche 1 oder 3, dadurch gekennzeichnet, daß die Codiereinrichtung (8, 14) aus einer an der inneren Seitenwand (19) im Aufhahmebereich des Gehäuseteils (2) vorstehenden Wölbung (8) und aus einer entsprechenden Nut (14) am Isolierteil (3) besteht.

5. Kabelanschlußelement nach einem der Ansprüche 1 oder 4, dadurch gekennzeichnet, daß das Gehäuseteil (2) im wesentlichen hohlzylindrisch und das in dessen Aufnahmebohrung (22) einfügbare Isolierteil (3) im wesentlichen zylindrisch ist.

6. Kabelanschlußelement nach einem der Ansprüche 1 oder 5, dadurch gekennzeichnet, daß die Überwurfmutter (5) einen in Fügerichtung vorspringenden Ansatz (20) hat, der eine das Isolierteil (3) gleichförmig beaufschlagende Stirnfläche (21) hat.

7. Kabelanschlußelement nach einem der Ansprüche 1 oder 6, dadurch gekennzeichnet, daß das Gehäuseteil (2) einstückig mit einem Isoliergehäuse des elektrischen Gerätes ist.

## Claims

1. A cable connecting element for a detachable connection of a low-pole conductor cable with an electric device, comprised of a housing part (2) with an axial receiving bore (22) having a multitude of connecting contacts (4a) for connecting individual wires (7) of the conductor cable (6), which at the side facing the cable are provided with insulation displacement connectors (4) with cutting edges (4') arranged in the receiving bore (22), and with an insulation part (3) coaxially insertable into the receiving bore (22) which has axially or axis-parallel extending recesses (12) for penetration by the also substantially axially or axis-parallel extending cutting edges (4') of the insulation displacement connectors (4) of the housing part (2) with contacting of the individual wires (7), and further with a coupling ring (5) screwable onto the housing part (2) while entraining the insulation part (3) for attachment and sealing, wherein the insulation part (3), beginning at the insertion opening (24) for the individual wires (7) of the conductor cable (6), has through openings (13) for insertion of an individual wire (7) without removed insulation, respectively, wherein the through openings (13) cross the recesses (12) for penetration of the cutting edges (4') of the insulation displacement connectors (4) and secure the individual wires in a position required for contacting with the cutting edges (4') of the insulation displacement connectors (4), and wherein between the insulation part (3) and the housing part (2) an encoding device (8, 14) for positioning the insulation part (3) relative to the insulation displacement connectors (4) is arranged, characterized in that the insulation part (3) has a central splice part (23) opposite the insertion opening (24) so that the through openings (13) extend at a slant, that the splice part (23) delimits the through openings (13), and that at the slantedly extending inner contour of the through openings (13) antislip devices (11) for the respective inserted individual wire (7) are provided.

2. A cable connecting element according to claim 1, characterized in that axis-parallel extending positioning openings (18) adjoin the through openings (13), extending at an acute angle to the longitudinal axis in the insulation part (3), at the ends remote from the insertion openings (24) of the insulation part (3).

3. A cable connecting element according to one of the claims 1 or 2, characterized in that on the slantedly extending inner contour of the through openings (13) the antislip devices (11) are formed as tension-relieving grooves on which the individual wires (7) are supported via their insulation during connecting of the housing part (2) and the insulation part (3).

4. A cable connecting element according to one of the claims 1 or 3, characterized in that the encoding device (8, 14) is comprised of a bulge (8) projecting from the inner sidewall (19) in the receiving area of the housing part (2) and of a corresponding groove (14) on the insulation part (3).

5. A cable connecting element according to one of the claims 1 or 4, characterized in that the housing part (2) is substantially hollow-cylindrical and the insulation part (3) insertable into its receiving bore (22) is substantially cylindrical.

6. A cable connecting element according to one of the claims 1 or 5, characterized in that the coupling ring (5) has a projection (20) projecting in the connecting direction and having an end face (21) which loads the insulation part (3) uniformly.

7. A cable connecting element according to one of the claims 1 or 6, characterized in that the housing part (2) is a unitary part of the insulation housing of the electrical device.

## Revendications

1. Elément de jonction de câble pour la connexion démontable entre un câble conducteur de pôle bas et un appareil électrique, comprenant un boîtier (2) présentant un perçage de positionnement (22) axial avec une pluralité de contacts de jonction (4a) prévus pour le raccordement de brins individuels (7) du câble conducteur (6), ces contacts présentant des bornes guillotine (4) avec des lames (4') agencées dans le perçage de positionnement (22) du côté du câble, avec aussi un élément isolant (3) insérable coaxialement dans le perçage de positionnement (22), lequel présente des évidements (12) s'étendant dans le sens axial ou selon des axes parallèles dans lesquels plongent les lames (4') des bornes guillotine (4) du boîtier (2) également orientées axialement ou selon des axes parallèles pour établir un contact avec les brins individuels (7), et avec une collerette de fixation (5) laquelle peut, à des fins de fixation et d'étanchement, être vissée sur le boîtier (2) en entraînant l'élément isolant (3), ce dernier (3) présentant à partir d'un orifice d'introduction (24) pour les brins individuels (7) du câble conducteur (6) des orifices de traversée (13) respectivement destinés au passage d'un brin individuel (7) non dépourvu de son isolation, ces orifices de traversée (13) croisant les évidements (12) où plongent les lames (4') des bornes guillotine (4) et maintenant les brins individuels dans une position nécessaire pour établir un contact avec ces lames (4') des bornes guillotine (4) et un dispositif de codage (8, 14) étant placé à des fins de positionnement de l'élément isolant (3) par rapport aux bornes guillotine (4) entre l'élément isolant (3) et le boîtier (2), caractérisé en ce qu'en face de l'orifice d'introduction, l'élément isolant (3) présente un élément à épisser (23) central de sorte que les orifices de traversée (13) s'étendent obliquement, en ce que l'élément à épisser (23) délimite l'orifice de traversée (13) et en ce que sur le contour intérieur oblique de ces orifices de traversée (13) sont prévues des protections antidérapantes (11) pour le brin individuel (7) respectivement inséré.

2. Elément de jonction de câble selon la revendication 1 caractérisé en ce qu'à l'extrémité opposée à l'orifice d'introduction (24) de l'élément isolant (3), des orifices de positionnement (18) orientés selon des axes parallèles dans la partie isolante (3) sont contigus aux orifices de traversée 13 orientés selon un angle aigu par rapport à l'axe longitudinal.

3. Elément de jonction de câble selon l'une des revendications 1 ou 2 caractérisé en ce que les protections antidérapantes (11) prévues sur le contour intérieur oblique des orifices de traversée (13) sont conçues comme des rainures de décharge de traction sur lesquelles viennent s'appuyer les brins individuels (7) par l'intermédiaire de leur isolation lors de l'assemblage du boîtier (2) et de la partie isolante (3).

4. Elément de jonction de câble selon l'une des revendications 1 ou 3 caractérisé en ce que le dispositif de codage (8, 14) comprend un bombement (8) situé sur la paroi latérale intérieure (19) et faisant saillie fait l'extérieur dans la zone de positionnement du boîtier (2) et une encoche (14) correspondante aménagée sur l'élément isolant (3).

5. Elément de jonction de câble selon l'une des revendications 1 ou 4 caractérisé en ce que le boîtier (2) est sensiblement en forme de cylindre creux et que l'élément isolant (3) pouvant être logé dans le perçage de positionnement (22) de celui-ci est sensiblement cylindrique.

6. Elément de jonction de câble selon l'une des revendications 1 ou 5 caractérisé en ce que la collerette de fixation (5) est pourvue d'un épaulement (20) faisant saillie dans le sens d'assemblage, lequel présente une surface de contact (21) qui sollicite uniformément l'élément isolant (3).

7. Elément de jonction de câble selon l'une des revendications 1 ou 6 caractérisé en ce que le boîtier (2) est solidaire d'un boîtier isolant de l'appareil électrique.
